# EUROPÄISCHE PATENTANMELDUNG

(11) **EP 1 108 654 A1**
(43) Veröffentlichungstag der Anmeldung: **20.06.2001**
(21) Anmeldenummer: 00124104.1
(22) Anmeldetag: 07.11.2000
(51) Int. Cl.: B65D 47/40

(54) **Verschluss mit einem eine Tropfenauffangrinne aufweisenden Ausgusselement**

(30) Priorität: 16.12.1999 DE 19961031
(71) Anmelder: Heinrich Stolz GmbH, 57290 Neunkirchen (DE)
(72) Erfinder: Zeuner, Lutz, 24576 Bad Bramstedt (DE); Imhaeuser, Klaus, 57572 Harbach (DE)
(74) Vertreter: Fleck, Hermann-Josef, Dr.-Ing.

(57) **Zusammenfassung**

Die Erfindung betrifft einen Verschluß für einen Behälter mit einem mit dem Behälter verbindbaren oder verbundenen Verschlußteil, wobei das Verschlußunterteil (10) eine Ausgießöffnung (20) aufweist, die zumindest teilweise von einem, eine Gießkante (19) bildenden Wandungsteil (18) begrenzt ist und wobei auf der Verschlußaußenseite im Bereich unterhalb der Gießkante eine Auffangrinne (17) angeordnet ist, die zumindest bereichsweise um die Ausgießöffnung umläuft. Um bei einem solchen Verschluß ein verschmutzungsfreies Ausgießen zu bewirken, ist vorgesehen, dass das Wandungsteil (18) mit einem oder mehreren Durchdringungen (24) versehen ist, die eine räumliche Verbindung zwischen dem von der Auffangrinne (17) gebildeten Leitungsbereich und dem dem Behälterraum zugeordneten Innen-bereich des Verschlußunterteils (10) schafft.

## Beschreibung

Die Erfindung betrifft einen Verschluß für einen Behälter mit einem mit dem Behälter verbindbaren oder verbundenen Verschlußunterteil, wobei das Verschlußunterteil eine Ausgießöffnung aufweist, die zumindest teilweise von einem, eine Gießkante bildenden Wandungsteil begrenzt ist und wobei auf der Verschlußaußenseite im Bereich unterhalb der Gießkante eine Auffangrinne angeordnet ist, die zumindest bereichsweise um die Ausgießöffnung umläuft.

Ein solcher Verschluß ist aus der EP 0 160 309 B1 bekannt. Dieser Verschluß weist eine Ausgießtülle auf, die im Bereich Ihrer Ausgießöffnung eine umlaufende Gießkante aufweist. Die Gießkante ist als nach außen vorstehende Ringrippe ausgebildet. Unterhalb der Gießkante und im Abstand zu dieser befindet sich eine zweite umlaufende Ringrippe. Diese Ringrippe weist eine Auffangrinne auf. Wenn durch die Ausgießtülle hindurch Füllgut aus einem angeschlossenen Behälter ausgegossen wird, so läuft dies über die Gießkante in die Umgebung ab. Nach dem Gießvorgang kann es vorkommen, dass Restflüssigkeit über die Gießkante in Schwerkraftrichtung abtropft. Diese Restflüssigkeit wird in der Auffangrinne aufgefangen. Beim nächsten Gieß-vorgang wird die Restflüssigkeit wieder aus der Auffangrinne ausgegossen. Da nun die Auffangrinne im Abstand zu der Gießkante angeordnet ist, kann es zu einem unkontrollierten Ablaufen der Restflüssigkeit aus der Auffangrinne und damit zu Verschmutzungen kommen. Wenn zwischen zwei Gießvorgängen eine größere Zeitspanne liegt und die in der Auffangrinne gesammelte Rest-flüssigkeit austrocknet, so verliert die Auffangrinne ihre Wirkung.

Es ist Aufgabe der Erfindung, einen Verschluß der eingangs erwähnten Art zu schaffen, bei dem zuverlässig verhindert ist, dass abtropfende Restflüssigkeit zu Verschmutzungen führt.

Diese Aufgabe wird dadurch gelöst, dass das Wandungsteil mit einem oder mehreren Durchdringungen versehen ist, die eine räumliche Verbindung zwischen dem von der Auffangrinne gebildeten Leitungsbereich und dem, dem Behälterraum zugeordneten Innenbereich des Verschlußunterteils schafft. Mit dieser Anordnung kann erreicht werden, dass die abtropfende Restflüssigkeit über die Auffangrinne und die Durchdringungen wieder zurück in den Behälterinnenraum geführt wird.

Nach einer bevorzugten Ausgestaltungsvariante der Erfindung ist vorgesehen, dass die Auffangrinne in einen Bund eingebracht ist, der um die Ausgießöffnung umläuft, und dass der Bund einen Anschlag aufweist, der die Einsetzbewegung des Verschlußunterteils in eine Aufnahme des Behälters begrenzt. Der Bund erhält eine weitere Funktionalität dadurch, dass an den Bund eine Verschlußkappe über ein Filmscharnier einstückig angeformt ist.

Bevorzugterweise ist es vorgesehen, dass das Verschlußunterteil ein um-laufendes Dichtteil aufweist, an dem eine Verschlußkappe im geschlossenen Zustand mit einem Gegen-Dichtstück abgedichtet angelegt ist, und dass das Dichtteil an der der Ausgießöffnung abgekehrten Seite der Auffangrinne angeordnet ist. Mit dieser Anordnung werden sowohl die Auffangrinne als auch die Durchdringungen dem Dichtbereich zugeordnet und sind daher gegenüber der Umgebung abgeschottet. Hierdurch wird verhindert, dass Flüssigkeit beim Transport aus dem Behälter durch die Durchdringungen hindurch in den Umgebungsbereich gelangen kann. Alternativ oder zusätzlich kann es auch vorgesehen sein, dass die Verschlußkappe Abdeckteile aufweist, die im Schließzustand die Durchdringungen des Verschlußunterteils verschließen. Auch hierdurch wird eine Abdichtung der Durchdringungen erreicht.

Eine sichere Festlegung der Verschlußkappe am Verschlußunterteil wird dann erreicht, wenn vorgesehen ist, dass der Bund des Verschlußunterteils eine Rastaufnahme aufweist, in die ein Rastansatz der Verschlußkappe im Schließzustand eingerastet ist, dass der Bund eine umlaufende, radial nach außen vorstehende Anschlagfläche bildet, auf der die Verschlußkappe im Schließzustand aufsitzt, und dass die Verschlußkappe einen Griff aufweist, über den die zwischen dem Verschlußunterteil und der Verschlußkappe gebildete Rastverbindung aufhebbar ist.

Um zu verhindern, dass beim Gießvorgang Flüssigkeit aus dem Behälter-innenraum durch die Durchdringungen hindurch ausfließen kann, kann vorgesehen sein, dass das Wandungsteil die Ausgießöffnung über einen Winkelbereich von wenigstens 180° umläuft, dass die Durchdringungen außerhalb des maximalen Gießpegels angeordnet sind, und dass beiderseits der Gießstelle wenigstens eine Durchdringung angeordnet ist.

Die Durchdringungen können beispielsweise gegenüber der Gießstelle um 90° versetzt angeordnet sein, so dass die Durchdringungen einander diametral gegenüberliegen.

Eine denkbare Ausgestaltungsvariante der Erfindung kann dadurch gekennzeichnet sein, dass die Auffangrinne ein Fangteil aufweist, dass sich radial nach außen über die Gießkante erstreckt, und dass das Fangteil in einen zum Wandungsteil hin geneigt verlaufenden Auffangtrichter übergeht. Dadurch, dass das Fangteil die Gießkante überragt, wird erreicht, dass abtropfende Flüssigkeit sicher aufgefangen wird.

Eine zuverlässige Rückführung der aufgefangenen Restflüssigkeit läßt sich dann erreichen, wenn vorgesehen ist, die Auffangrinne mit Gefälle ausgehend von der Ausgießstelle zu der/ den Durchdringung(en) verlegt ist.

Die Erfindung wird im Folgenden anhand eines in den Zeichnungen dargestellten Ausführungsbeispieles näher erläutert. Es zeigen:
- Fig. 1: einen Verschluß für einen Behälter in Draufsicht,
- Fig. 2: den Verschluß gemäß Fig. 1 in Seitenansicht und im Vertikalschnitt und
- Fig. 3: eine der Fig. 2 entnommene Detaildarstellung in ver-größertem Maßstab

In den Fig. 1 und 2 ist ein Verschluß bestehend aus einem Verschlußunterteil 10 und einer Verschlußkappe 30 gezeigt. Das Verschlußunterteil 10 ist mit der Verschlußkappe 30 mittels eines Filmscharnieres 23 einstückig verbunden.

Das Verschlußunterteil 10 weist einen Rohrstutzen 13 auf, der an seinem einen Ende mit Einführschrägen 11 versehen ist. Mittels der Einführschrägen 11 kann das Verschlußunterteil 10 in eine Aufnahme eines Behälters eingefädelt werden. An dem der Einführschräge 11 abgewandten Bereich weist der Rohrstutzen 13 einen umlaufenden Bund 14 auf. Der Bund 14 besitzt einen nach unten gekehrten Anschlag 12. Dieser Anschlag 12 dient zur Begrenzung der Einsetz-bewegung des Verschlußunterteiles 10 in die Aufnahme des Behälters. Beim Einsetzen des Rohrstutzens 13 in die Aufnahme des Behälters federt der Rohrstutzen 13 radial nach innen, bis der Anschlag 12 in Wirkverbindung mit dem Behälter kommt. Dann federt der Rohrstutzen 13 wieder radial nach außen und verrastet in der Aufnahme des Behälters.

Der Bund 14 besitzt auch eine nach oben gekehrte Anschlagfläche 15. Diese Anschlagfläche 15 arbeitet mit der Verschlußkappe 30 zusammen. Die Verschlußkappe 30 besitzt ein Deckteil 31, an das eine umlaufende Seitenwand 32 angeformt ist. Die Seitenwand 32 besitzt an ihrem, dem Deckelteil 31 abgewandten Bereich einen umlaufenden Wulst, der als Rastansatz 33 ausgebildet ist. An dem dem Filmscharnier 23 abgewandten Ende ist an die Verschlußkappe 30 ein als Vorsprung ausgebildeter Griff 34 angeformt. Wie die Fig. 3 erkennen läßt, weist der Bund 14 im Anschluß an die Anschlagfläche 15 eine Rastaufnahme 16 auf, die als Nut ausgebildet ist. Oberhalb der Rast-aufnahme 16 ist ein Dichtteil 16.1 vorgesehen. Bei geschlossener Verschluß-kappe 30 sitzt die Seitenwand 32 mit ihrer Stirnseite auf der Anschlagfläche 15 auf. Der Rastansatz 33 der Verschlußkappe 30 ist in die Rastaufnahme 16 des Verschlußunterteiles 10 eingerastet. In dieser verrasteten Stellung liegt das Dichtteil 16.1 an einem Gegen-Dichteil der Verschlußkappe 30 an. Da das Dichtteil 16.1 und das Gegen-Dichtteil umlaufend ausgebildet sind, ergibt sich eine ringförmige Dichtfläche.

Wie der Fig. 2 entnommen werden kann, schließt sich an den Rohrstutzen 13 ein Wandungsteil 18 an. Das Wandungsteil 18 umgibt die Ausgießöffnung 20 des Verschlußunterteiles 10 in einem Winkelbereich von circa 180°. An ihrem freien Ende bildet das Wandungsteil 18 eine radial nach außen vorstehende Gießkante 19, die sich nur über einen Teilbereich des Wandungsteiles 18 erstreckt. Unterhalb der Gießkante 19 ist eine Auffangrinne 17 angeordnet. Die Auffangrinne 17 ist in den Bund 14 eingearbeitet. Sie weist ein Fangteil auf, das sich radial nach außen über die Projektion der Gießkante 19 erstreckt. Das Fangteil geht in einen konischen Fangtrichter über, der gegenüber dem Wandungsteil 18 geneigt ist. Wie die Fig. 1 erkennen läßt, umläuft die Auffangrinne 17 ebenso wie das Wandungsteil 18 die Ausgießöffnung 20 nur teilweise. An den beiden Enden der Auffangrinne 17 sind Durchdringungen 24 im Wandungsteil 18 vorgesehen. Die beiden Durchdringungen 24 liegen einander diametral gegenüber. Um 90° versetzt zu den Durchdringungen 24 ist die Gießstelle des Verschlußunterteiles 10 angeordnet. Die Gießstelle ist gegenüberliegend des Filmscharnieres 23 angeordnet. Die Auffangrinne 17 ist mit Gefälle verlegt. Bei vertikal angeordneter Mittellängsachse des Verschlußunterteiles 10 fällt die Auffangrinne 17 ausgehend von der Gießstelle zu den Durchdringungen 24 hin ab. Wie die Fig. 1 erkennen läßt, schaffen die Durchdringungen 24 eine räumliche Verbindung zwischen dem von der Auffang-rinne 17 umgebenen Leitungsbereich und dem, dem Behälterinnenraum zuge-kehrten Innenbereich des Verschlußunterteiles 10.

In das Verschlußunterteil 10 ist ein Gütesiegel 21 eingesetzt. Das Gütesiegel 21 ist über Sollbruchstellen mit der Innenwandung des Rohrstutzens 13 verbunden. Mittels einer an dem Gütesiegel 21 angeordneten Handhabe 22 kann das Gütesiegel 21 aus dem Verschlußunterteil 10 ausgebrochen werden, wobei die Sollbruchstellen aufreißen.

Zur Bedienung des Verschlusses muß zunächst die Verschlußkappe 30 von dem Verschlußunterteil 10 abgehoben werden. Hierzu kann mittels des Griffes 34 die Reißverbindung zwischen dem Verschlußunterteil 10 und der Verschlußkappe 30 aufgehoben werden. Die Verschlußkappe 30 kann dann mittels des Filmscharnieres 23 in die in Fig. 2 gezeigte, gestreckte Lage verstellt werden. Anschließend wird das Gütesiegel 21 mittels der Handhabe 22 aus dem Verschlußunterteil 10 entfernt. Nun ist der Verschluß bereit zur Vornahme des Ausgießvorganges. Beim Ausgießen fließt die, im Behälterinnenraum bevorratete Flüssigkeit über die Gießkante 19 des Verschlußunterteiles 10 ab. Nach Beendigung des Fließvorganges wird der Behälter in seine aufrechte Lage zurückgestellt. Die Positionierung des Verschlusses in dieser aufrechten Lage ergibt sich aus der Fig. 2. Nun kann es vorkommen, dass Restflüssigkeit über die Gießkante 19 in die Auffangrinne 18 abtropft oder abfließt. Die in der Auffangrinne 17 gesammelte Restflüssigkeit fließt über die Auffangrinne den Durchdringungen 24 zu. Durch die Durchdringungen 24 hindurch kann die Restflüssigkeit dann wieder in den Innenraum des Behälters gelangen. Nach Beendigung des Gießvorganges kann auch die Verschlußkappe 30 wieder auf das Verschlußunterteil 10 aufgerastet werden.

In dem Ausführungsbeispiel ist das Wandungsteil 18 so ausgebildet, dass es die Ausgießöffnung 20 nur teilweise umgibt. Es ist jedoch auch denkbar, dass das Wandungsteil 18 die Ausgießöffnung 20 vollständig umläuft. Dadurch, dass das Wandungsteil 18 nur teilweise umlaufend ausgebildet ist, ist, wie dies die Fig. 2 erkennen läßt, ein verbesserter Zugriff auf die Handhabe 22 des Gütesiegels 21 möglich. Darüberhinaus wird die Funktionsweise des Verschlusses und die Lage der Gießstelle für den Benutzer durch diese Anordnung deutlicher er-kennbar. Wie die Fig. 1 bis 3 zeigen, wird eine ausgeprägte, radial von dem Wandungsteil 18 nach außen vorstehende Gießkante verwendet. Für die Funktion des Verschlusses kann auch eine Gießkante verwendet sein, die direkt von dem Wandungsteil 18 gebildet wird, also nicht radial nach außen vor-stehend ausgebildet ist.

## Patentansprüche

1. Verschluß für einen Behälter mit einem mit dem Behälter verbindbaren oder verbundenen Verschlußteil, wobei das Verschlußunterteil eine Ausgießöffnung aufweist, die zumindest teilweise von einem, eine Gießkante bildenden Wandungsteil begrenzt ist und wobei auf der Verschlußaußenseite im Bereich unterhalb der Gießkante eine Auffangrinne angeordnet ist, die zumindest bereichsweise um die Ausgießöffnung umläuft,
dadurch gekennzeichnet,
dass das Wandungsteil (18) mit einem oder mehreren Durchdringungen (24) versehen ist, die eine räumliche Verbindung zwischen dem von der Auffang-rinne (17) gebildeten Leitungsbereich und dem dem Behälterraum zugeordneten Innenbereich des Verschlußunterteils (10) schafft.

2. Verschluß nach Anspruch 1,
dadurch gekennzeichnet,
dass die Auffangrinne (17) in einen Bund (14) eingebracht ist, der um die Ausgießöffnung (20) umläuft, und
dass der Bund (14) einen Anschlag (12) aufweist, der die Einsetz-bewegung des Verschlußunterteils (10) in eine Aufnahme des Behälters begrenzt.

3. Verschluß nach Anspruch 2,
dadurch gekennzeichnet,
dass an den Bund (14) eine Verschlußkappe (30) über ein Filmscharnier (23) einstückig angeformt ist.

4. Verschluß nach einem der Ansprüche 1 bis 3,
dadurch gekennzeichnet,
dass das Verschlußunterteil ein umlaufendes Dichtteil (16.1) aufweist, an dem eine Verschlußkappe im geschlossenen Zustand mit einem Gegen-Dichtstück abgedichtet angelegt ist,
dass das Dichtteil (16.1) an der der Ausgießöffnung (20) abgekehrten Seite der Auffangrinne (17) angeordnet ist.

5. Verschluß nach einem der Ansprüche 1 bis 4,
dadurch gekennzeichnet,
dass die Verschlußkappe (30) Abdeckteile aufweist, die im Schließ-zustand die Durchdringungen (24) des Verschlußunterteils verschließen.

6. Verschluß nach einem der Ansprüche 1 bis 5,
dadurch gekennzeichnet,
dass der Bund (14) des Verschlußunterteils (10) eine Rastaufnahme (16) aufweist, in die ein Rastansatz (33) der Verschlußkappe (30) im Schließzustand eingerastet ist,
dass der bund (14) eine umlaufende, radial nach außen vorstehende Anschlagfläche (15) bildet, auf der die Verschlußkappe (30) im Schließzustand aufsitzt, und
dass die Verschlußkappe (30) einen Griff (34) aufweist, über den die zwischen dem Verschlußunterteil (10) und der Verschlußkappe (30) gebildete Rastverbindung aufhebbar ist.

7. Verschluß nach einem der Ansprüche 1 bis 6,
dadurch gekennzeichnet,
dass das Wandungsteil (18) die Ausgießöffnung (20) über einen Winkelbereich von wenigstens 180° umläuft,
dass die Durchdringungen (24) außerhalb des maximalen Gießpegels angeordnet sind, und
dass beiderseits der Gießstelle wenigstens eine Durchdringung (24) angeordnet ist.

8. Verschluß nach einem der Ansprüche 1 bis 7,
dadurch gekennzeichnet,
dass die Auffangrinne (17) ein Fangteil aufweist, dass sich radial nach außen über die Gießkante (19) erstreckt, und
dass das Fangteil in einen zum Wandungsteil (18) hin geneigt verlaufenden Auffangtrichter übergeht.

9. Verschluß nach einem der Ansprüche 1 bis 8,
dadurch gekennzeichnet,
dass die Auffangrinne (17) mit Gefälle ausgehend von der Ausgießstelle zu der/ den Durchdringungen (24) verlegt ist.
